# EUROPÄISCHE PATENTSCHRIFT

(11) **EP 2 711 308 B1**
(45) Veröffentlichungstag und Bekanntmachung des Hinweises auf die Patenterteilung: **23.03.2016**
(21) Anmeldenummer: 13184799.8
(22) Anmeldetag: 17.09.2013
(51) Int. Cl.: B65D 71/08

(54) **Umverpackung für Gebinde**
Outer packaging for containers
Emballage d'entourage pour conteneurs

(30) Priorität: 19.09.2012 DE 202012103582 U
(43) Veröffentlichungstag der Anmeldung: 26.03.2014
(73) Patentinhaber: Project Automation & Engineering GmbH, 47559 Kranenburg (DE)
(72) Erfinder: Jansen, Johannes, 47559 Kranenburg (DE); Opgenorth, Stefan, 47559 Kranenburg (DE)
(74) Vertreter: Stenger Watzke Ring

(56) Entgegenhaltungen:
- EP-A1- 1 312 551
- WO-A1-2005/056418
- GB-A- 1 299 818

## Beschreibung

Die Erfindung betrifft eine Umverpackung für Gebinde aus gruppierten Einzelwaren, gemäß dem Oberbegriff des Anspruchs 1.

Im Stand der Technik sind verschiedene Möglichkeiten bekannt, Gebinde aus gruppierten Einzelwaren zu bilden. Die Gebinde können dabei insbesondere solche aus Getränkeverpackungen wie beispielsweise Dosen oder Getränkeflaschen aus Kunststoff sein. Hier werden insbesondere die bei Dosen gebräuchlichen Umverpackungen behandelt, bei welchen eine Vielzahl von Dosen nebeneinanderstehend zu einem Gebinde geformt sind und von einer geschrumpften Kunststofffolie umgeben sind. Das Gebinde ist dabei mit einer Kunststofffolie umwickelt, welche anschließend mittels eines Schrumpfungsprozesses besonders eng an die in dem Gebinde gruppierten Einzelwaren angelegt wird. Die Kunststofffolie umwickelt die Gebinde dabei im Wesentlichen vollständig im Bereich deren großer, paralleler zueinander verlaufender Stirnflächen, die im Wesentlichen durch die Ober- und Unterseite der Dosen oder Flaschen gebildet sind, und ebenfalls in zwei Seitenbereichen, welche parallel zu der Längserstreckung der Dosen oder Flaschen verlaufen.

Obwohl sich diese Art von Umverpackung im Stand der Technik, insbesondere für die Anwendung in der Getränkeindustrie, etabliert hat, ergeben sich dennoch Nachteile dadurch, dass die Schrumpfverpackung systembedingt zwei Schrumpflöcher (Bulls-Eye genannt) aufweist, welche die Stabilität des Gebindes beeinträchtigen. Insbesondere bei Belastung der Umverpackung durch beispielsweise ein Hochheben des Gebindes parallel zu den großen Stirnflächen kann die Umverpackung instabil werden, sodass einzelne der gruppierten Einzelwaren aus der Gruppierung, der Schwerkraft folgend, heraustreten und schlimmstenfalls durch ein nicht von der Kunststofffolie abgedecktes Schrumpfloch aus der Umverpackung herausfallen können.

Eine gattugsgemäße Umverpackung ist aus der JP 2004 315 030 bekannt.

Es ist daher Aufgabe der vorliegenden Erfindung, eine Umverpackung für Gebinde aus gruppierten Einzelwaren zu schaffen, mittels welcher die gruppierten Einzelwaren sicher und fest in der gewickelten, geschrumpften Kunststofffolie gehalten werden und sich nicht innerhalb der Umverpackung in Richtung des Bulls-Eyes verschieben können, wobei die Umverpackung deformiert wird oder im schlimmsten Fall die Einzelwaren aus der Umverpackung herausfallen können.

Zur Lösung dieser Aufgabe wird eine Umverpackung für Gebinde aus gruppierten Einzelwaren mit den Merkmalen des Anspruchs 1 vorgeschlagen.

Mit der Erfindung wird erstmals eine Möglichkeit geschaffen, die die Stabilität der Umverpackungen beeinträchtigenden Schrumpflöcher zu verschließen und somit die bekannten Nachteile der Schrumpfverpackung zu beseitigen. Es entsteht insgesamt ein verschlossenes, stabiles und zudem auch attraktives Gebinde, bei welchem die in der Umverpackung gruppierten Einzelwaren nicht bei Belastung in Richtung des Schrumpfloches wandern können und somit die geometrische Form der gesamten Umverpackung erhalten bleibt. Durch die Verwendung eines den nicht von der geschrumpften Kunststofffolie abgedeckten Bereich verschließenden Klebestreifens ergibt sich insbesondere auch eine vereinfachte Herstellung der gesamten Umverpackung. Bisher wurden zur Stabilisierung von größeren Dosengebinden geformte oder ungeformte Pappen, sogenannte Pads, in das Gebinde eingelegt. Aufgrund des maschinellen Aufwandes einer solchen Lösung wird die Umverpackung jedoch erheblich teurer. Durch die erfindungsgemäße Lösung kann nunmehr auf den zweiten Verpackungsstoff, nämlich die stabilisierende Pappe, komplett verzichtet werden. Der erfindungsgemäße Klebestreifen stabilisiert das Gebinde auf einfache Art und Weise, sodass die Pappe überflüssig wird. Dadurch können Kosten für den zusätzlichen Verpackungsstoff und die Verpackungsmaschinen eingespart werden.

Die Erfindung sieht weiterhin vor, dass der Klebestreifen auf einer nach außen weisenden Seite der Kunststofffolie so angeordnet ist, dass er den von der Kunststofffolie nicht abgedeckten Bereich vollständig abdeckt. Obwohl der Klebestreifen somit gemäß der Erfindung auch direkt auf die gruppierten Einzelwaren, unter die Kunststofffolie, geklebt werden könnte, ist im Sinne der Erfindung eine Lösung vorteilhaft, bei welcher der Klebestreifen von außen, nach der Schrumpfung der Kunststofffolie, auf die Umverpackung aufgebracht wird. Dadurch ergibt sich die vorteilhafte Wirkung, dass die Randbereiche der Kunststofffolie, im Bereich des Bulls-Eye, gespannt und dadurch stabil gehalten werden. Zusätzlich ergibt sich der vorteilhafte Effekt, dass auch die gesamte Umverpackung von außen attraktiver erscheint. Zudem beinhaltet diese Lösung auch fertigungstechnische Vorteile.

Es ist vorgesehen, dass der Klebestreifen in einem Seitenbereich des Gebindes, welcher orthogonal zu einer großen Stirnfläche des Gebindes steht, angeordnet ist. Dabei ist der erfindungsgemäße Klebestreifen genau dort angeordnet, wo das Schrumpfloch in der Umverpackung durch den Schrumpfungsprozess entstanden ist.

Vorteilhaft weist der Klebestreifen das gleiche Material auf wie die Kunststofffolie. Somit ergibt sich eine sortenreine und damit ressourcenschonende Verpackung. Bei der im Stand der Technik bisher bekannten Lösung, bei welcher innerhalb der Gebinde zusätzlich Pappe eingelegt wurde, ergab sich ein hoher Aufwand in Bezug auf die Trennung der verschiedenen Sorten von Verpackungsmaterial. Nunmehr wird die Umwelt nicht durch einen weiteren Verpackungsstoff belastet, da die Umverpackung aus einem einzigen Material hergestellt ist. Die Umverpackung ist somit ohne ein Trennen einzelner Bestandteile entsorgbar und kann unmittelbar dem dafür bestimmten Recyclingprozess zugeführt werden.

Erfindungsgemäß weist die Umverpackung in einem dem Klebestreifen gegenüberliegenden Seitenbereich des Gebindes einen Tragegriff auf. Dadurch ergibt sich für den Käufer ein leichteres Handling beim Transportieren des Gebindes. Mittels des Tragegriffes kann das gesamte Gebinde wie eine Tragetasche getragen werden, wobei die Längsachse des Gebindes parallel zur Körperachse des Käufers ausgerichtet ist. Es ergibt sich somit die Funktionalität einer Tragetasche.

Die Erfindung sieht weiterhin vor, dass der Tragegriff über einem nicht von der geschrumpften Kunststofffolie abgedeckten Bereich des Gebindes angeordnet ist. Dadurch ergibt sich ein Gebinde, welches auf der einen Seite der Umverpackung einen Klebestreifen über dem Schrumpfloch trägt und auf der genau gegenüberliegenden Seite der Umverpackung einen Tragegriff zum einfachen Handling des Gebindes. Der Tragegriff wird über einem Schrumpfloch angebracht. Beim Anheben des Gebindes mittels des Tragegriffes könnte es nun zu einem Verrutschen der Einzelwaren innerhalb des Gebindes kommen, da das gegenüberliegende Schrumpfloch senkrecht zum Boden zeigt. Da zur Stabilisierung auf der gegenüberliegenden Seite des Gebindes jedoch der erfindungsgemäße Klebestreifen angeordnet ist, ergibt sich auch beim Tragen des Gebindes mit um 90 Grad zum Boden gekippten Stirnflächen eine stabile Formation der Einzelwaren innerhalb des Gebindes. Der Klebestreifen hält das nach unten weisende Schrumpfloch des Gebindes fest und sicher verschlossen, sodass sich die gesamte Umverpackung in diesem Bereich nicht verformen kann und zu einer Instabilität des Gebindes oder schlimmstenfalls zu einem Verlust von Einzelwaren aus dem Gebinde führen kann. Selbst bei der Entnahme von Einzelwaren aus der Verpackung im Bereich des Tragegriffes bleibt die Umverpackung stabil.

Besonders vorteilhaft ist es auch, wenn gleichzeitig beide in der Umverpackung vorhandenen Schrumpflöcher mittels je eines Klebestreifens verschlossen werden. Dadurch ist das gesamte Gebinde hygienisch versiegelt. Alternativ zu zwei separaten Klebestreifen kann natürlich auch ein Klebestreifen wie eine Banderole über beide Schrumpflöcher gemeinsam geklebt werden.

Des Weiteren entsteht durch die Aufbringung des oder der Klebestreifen auf die Schrumpflöcher eine zusätzliche Fläche, die je nach Wunsch oder Einsatzzweck für Werbebotschaften genutzt werden kann. Die Klebestreifen können dabei entsprechend ihres Ausgangsmaterials transparent belassen oder bedruckt werden.

Die Erfindung schlägt weiterhin vor, dass der Klebestreifen eine Höhe zwischen 85 und 130 mm und eine Breite zwischen 155 und 220 mm aufweist. Diese Höhe beziehungsweise Breite ist ausreichend, um zum Einen Schrumpflöcher bei gängigen Gebindegrößen für Getränkeverpackungen abzudecken, und zum Anderen die Kunststofffolie in den Seitenbereichen der Umverpackung ausreichend zu unterstützen.

Schließlich ist vorgesehen, dass der Tragegriff eine Breite von circa 25 bis 40 mm aufweist. Diese Breite ist besonders geeignet, um zum Einen das Gewicht des gesamten Gebindes bequem tragen zu können, und zum Anderen, um ein schmerzhaftes Einschneiden des Tragegriffes in die Hand des Kunden zu vermeiden.

Im Folgenden wird die Erfindung anhand eines Ausführungsbeispiels näher erläutert. Es zeigen:
- Figur 1:: ein Gebinde aus gruppierten Getränkedosen in einer Seitenansicht,
- Figur 2:: ein Gebinde aus gruppierten Getränkedosen in einer Draufsicht.

In Figur 1 a) ist ein Gebinde aus gruppierten Einzelwaren 2, nämlich einzelnen Getränkedosen, gezeigt. Das Gebinde 1 ist dabei in einer Seitenansicht auf einen Seitenbereich 6 des Gebindes 1 dargestellt. Die gruppierten Einzelwaren 2 sind parallel nebeneinander angeordnet, sodass sich im Wesentlichen ebene Oberflächen und Seitenflächen des Gebindes ergeben. In Figur 1 b) ist das Gebinde mit einer umgebenden Kunststofffolie 3 gezeigt. Die Kunststofffolie 3 ist um die gruppierten Einzelwaren 2 gewickelt und geschrumpft. Dabei besteht aufgrund des Schrumpfungsprozesses auf beiden Seiten des Gebindes 1 jeweils ein Schrumpfloch 11 (sogenanntes Bulls-Eye), in welchem das Gebinde 1 nicht von Kunststofffolie 3 umschlossen ist. Wenn nun das Gebinde 1 insbesondere mit dem Seitenbereich 6 nach unten weisend angehoben wird, drücken die Einzelwaren 2 gegen den nicht von der geschrumpften Kunststofffolie 3 abgedeckten Bereich 4, wodurch sich einzelne Einzelwaren 2 aus dem geordneten Verbund lösen können. Dadurch entsteht eine Ausbeulung der Kunststofffolie 3 im nicht von der Kunststofffolie 3 abgedeckten Bereich 4 des Gebindes 1. Wie in Figur 1 c) dargestellt, wird daher über den nicht von der geschrumpften Kunststofffolie 3 abgedeckten Bereich 4 des Gebindes 1 ein Klebestreifen 5 geklebt, welcher den nicht abgedeckten Bereich 4 vollständig umschließt. Der Klebestreifen 5 wird dafür auf der nach außen weisenden Seite der Kunststofffolie 3 in einem oder beiden der Seitenbereiche 6, 8 des Gebindes 1 so angeordnet, dass er die nicht abgedeckten Bereiche 4, 10 vollständig abdeckt. In Figur 1 d) ist das fertigversiegelte Gebinde 1 mit über dem nicht abgedeckten Bereich 4 angeordnetem Klebestreifen 5 gezeigt.

Figur 2 zeigt ein Gebinde 1 in der Draufsicht, wobei die gruppierten Einzelwaren 2 dargestellt sind. Die obere Stirnfläche 7 des Gebindes 1 ist dabei durch die oberen Stirnseiten der in dem Gebinde 1 zusammengefassten Getränkedosen gebildet. Gemäß Figur 2 b) verfügt das Gebinde 1 über zwei Seitenbereiche 6, 8, wobei der Seitenbereich 6 in der Bildebene gesehen nach unten zeigt, während der Seitenbereich 8 nach oben weist. Zusätzlich ist die das Gebinde 1 umgebende Kunststofffolie 3 gezeigt. Durch das Anheben des Gebindes wie in Figur 2 b) dargestellt, lastet das Gewicht des Gebindes 1 auf dem unteren Seitenbereich 6. Dabei wird der nicht von der Kunststofffolie 3 abgedeckte Bereich 4 ausgebeult, sodass die gruppierten Einzelwaren 2 aus der Formation der gruppierten Einzelwaren 2 ausbrechen können und gegen die Kunststofffolie 3 im Bereich des nicht abgedeckten Bereiches 4 drücken. Zur Vermeidung dieses Nachteils ist gemäß Figur 2 c) ein erfindungsgemäßer Klebestreifen 5 im unteren Seitenbereich des Gebindes 1 angeordnet. Der Klebestreifen 5 überdeckt dabei den nicht abgedeckten Bereich 4 von außen vollständig, sodass sich im unteren Seitenbereich 6 des Gebindes 1 eine geschlossene Verpackungsfläche ergibt. Wie in der Figur 2 c) gezeigt, hält der Klebestreifen 5 in Verbindung mit der Kunststofffolie 3 die gruppierten Einzelwaren 2 stabil innerhalb des Gebindes 1, sodass die gruppierten Einzelwaren 2 symmetrisch innerhalb der Umverpackung liegen bleiben. Zusätzlich ist gemäß Figur 2 c) ein Tragegriff 9 an der Kunststofffolie 3 des Gebindes 1 angeordnet. Mithilfe dieses Tragegriffes 9 kann ein Kunde das Gebinde 1 bequem nach dem Einkauf nach Hause tragen, ohne dabei ein Verschieben der gruppierten Einzelwaren 2 innerhalb des Gebindes 1 zu verursachen. Ebenso können auch einzelne Einzelwaren 2 im Bereich des Tragegriffes 9 aus dem Gebinde 1 entfernt werden, ohne die Stabilität des gesamten Gebindes 1 zu riskieren. Zusätzlich zu dem Tragegriff 9 kann auch in dem nicht von der Kunststofffolie 3 abdeckten Bereich 10, dem in der Bildebene nach oben weisenden Seitenbereich 8 des Gebindes 1, ein Klebestreifen 5 angeordnet sein. Dadurch sind beide Schrumpflöcher 4, 10 des Gebindes versiegelt, sodass die gruppierten Einzelwaren 2 hygienisch von der Umgebung getrennt sind.

Insgesamt ergibt sich durch die Erfindung somit eine Umverpackung für Gebinde 1 aus gruppierten Einzelwaren 2, bei welchen die systembedingt entstehenden Schrumpflöcher 4, 10 innerhalb der Kunststofffolie 3 stabil und hygienisch mit Klebestreifen 5 versiegelt sind, sodass ein vorteilhaftes Lagern und Tragen der Gebinde 1 möglich wird, ohne eine Instabilität des gesamten Gebindes 1 zu riskieren. Zusätzlich ergibt sich durch den erfindungsgemäßen Tragegriff 9 ebenfalls ein besonderer Vorteil bei dem Transport des Gebindes 1.

### Bezugszeichenliste

- 1: Gebinde
- 2: Einzelwaren
- 3: Kunststofffolie
- 4: nicht abgedeckter Bereich
- 5: Klebestreifen
- 6: Seitenbereich
- 7: Stirnfläche
- 8: Seitenbereich
- 9: Tragegriff
- 10: nicht abgedeckter Bereich
- 11: Schrumpfloch
- 12: Schrumpfloch

## Patentansprüche

1. Umverpackung für Gebinde (1) mit Seitenbereichen (6, 8) und Stirnflächen (7) aus gruppierten Einzelwaren (2), aufweisend eine um die gruppierten Einzelwaren (2) gewickelte und geschrumpfte Kunststofffolie (3), wobei die Kunststofffolie (3) in den Seitenbereichen (6, 8) und an den Stirnflächen (7) unmittelbar mit den Einzelwaren (2) in Kontakt steht, und wobei die Kunststofffolie in den Seitenbereichen wenigstens zwei Schrumpflöcher (11, 12) umfasst, wodurch das Gebinde (1) wenigstens zwei nicht von der Kunststofffolie (3) abgedeckte Bereiche (4), (10) aufweist,
**gekennzeichnet durch**
einen in einem nicht von der geschrumpften Kunststofffolie (3) abgedeckten Bereich (4), (10) des Gebindes (1) angeordneten Klebestreifen (5) und einen in einem dem Klebestreifen (5) gegenüberliegenden Seitenbereich (8) des Gebindes (1) angeordneten Tragegriff (9).

2. Umverpackung nach Anspruch 1, **dadurch gekennzeichnet, dass** der Klebestreifen (5) auf der nach außen weisenden Seite der Kunststofffolie (3) so angeordnet ist, dass er den nicht von der Kunststofffolie (3) abgedeckten Bereich (4), (10) vollständig abdeckt.

3. Umverpackung nach Anspruch 1 oder 2, **dadurch gekennzeichnet, dass** der Klebestreifen (5) in einem Seitenbereich (6) des Gebindes, welcher orthogonal zu einer großen Stirnfläche (7) des Gebindes (1) steht, angeordnet ist.

4. Umverpackung nach einem der vorhergehenden Ansprüche, **dadurch gekennzeichnet, dass** der Klebestreifen (5) das gleiche Material aufweist wie die Kunststofffolie (3).

5. Umverpackung nach einem der vorhergehenden Ansprüche, **dadurch gekennzeichnet, dass** der Tragegriff (9) über einem nicht von der geschrumpften Kunststofffolie (3) abgedeckten Bereich (4), (10) des Gebindes (1) angeordnet ist.

6. Umverpackung nach einem der vorhergehenden Ansprüche, **dadurch gekennzeichnet, dass** der Klebestreifen (5) eine Höhe zwischen 40 und 150 mm, vorzugsweise zwischen 85 und 130 mm und eine Breite zwischen 100 und 300 mm, vorzugsweise zwischen 155 und 220 mm aufweist.

7. Umverpackung nach einem der vorhergehenden Ansprüche, **dadurch gekennzeichnet, dass** der Tragegriff (9) eine Breite von circa 25 bis 40 mm aufweist.

## Claims

1. An outer packaging for bundles (1) comprising side areas (6, 8) and front surfaces (7) and being composed of grouped single goods (2), comprising a plastic foil (3) which is wrapped and shrunk around the grouped single goods (2), wherein the plastic foil (3) is in immediate contact with the single goods (2) in the side areas (6, 8) and on the front surfaces (7), and wherein the plastic foil comprises at least two shrink holes (11, 12) in the side areas, whereby the bundle (1) comprises at least two areas (4), (10) which are not covered by the plastic foil (3),
**characterized by**
an adhesive strip (5) arranged in an area (4), (10) of the bundle (1) which is not covered by the shrunk plastic foil (3) and a carrying handle (9) arranged in a side area (8) opposite the adhesive strip (5).

2. An outer packaging according to claim 1, **characterized in that** the adhesive strip (5) is arranged on the outwardly facing side of the plastic foil (3) such that it completely covers the area (4), (10) which is not covered by the plastic foil (3).

3. An outer packaging according to claim 1 or 2, **characterized in that** the adhesive strip (5) is arranged in a side area (6) of the bundle which is orthogonal to a large front surface (7) of the bundle (1).

4. An outer packaging according to one of the preceding claims, **characterized in that** the adhesive strip (5) comprises the same material as the plastic foil (3).

5. An outer packaging according to one of the preceding claims, **characterized in that** the carrying handle (9) is arranged above an area (4), (10) of the bundle (1) which is not covered by the shrunk plastic foil (3).

6. An outer packaging according to one of the preceding claims, **characterized in that** the adhesive strip (5) comprises a height comprised between 40 and 150 mm, preferably between 85 and 130 mm, and a width comprised between 100 and 300 mm, preferably between 155 and 220 mm.

7. An outer packaging according to one of the preceding claims, **characterized in that** the carrying handle (9) comprises a width of approximately 25 to 40 mm.

## Revendications

1. Suremballage pour des lots (1) ayant des parties latérales (6, 8) et des faces frontales (7) et étant composés de marchandises individuelles groupées (2), comprenant un film en plastique (3), qui est enroulé et rétréci autour des marchandises individuelles groupées (2), le film en plastique (3) étant immédiatement en contact avec les marchandises individuelles (2) dans les parties latérales (6, 8) et au niveau des faces frontales (7), et le film en plastique comprenant au moins deux trous de rétrécissement (11, 12) dans les parties latérales, grâce auxquels le lot comprend au moins deux parties (4), (10) qui ne sont pas couvertes par le film en plastique (3),
**caractérisé par**
une bande adhésive (5) disposée dans une partie (4), (10) du lot (1) qui n'est pas couverte par le film en plastique rétréci (3) et une poignée (9) disposée dans une partie latérale (8) du lot (1) opposée à la bande adhésive (5).

2. Suremballage selon la revendication 1, **caractérisé en ce que** la bande adhésive (5) est disposée sur le côté orienté vers l'extérieur du film en plastique (3) de sorte qu'elle couvre complètement la partie (4), (10), qui n'est pas couverte par le film en plastique (3).

3. Suremballage selon la revendication 1 ou la revendication 2, **caractérisé en ce que** la bande adhésive (5) est disposée dans une partie latérale (6) du lot, laquelle est orthogonale à une grand face frontale (7) du lot (1).

4. Suremballage selon l'une des revendications précédentes, **caractérisé en ce que** la bande adhésive (5) comprend le même matériau que le film en plastique (3).

5. Suremballage selon l'une des revendications précédentes, **caractérisé en ce que** la poignée (9) est disposée au-dessus d'une partie (4), (10) du lot (1), laquelle n'est pas couverte par le film en plastique rétréci (3).

6. Suremballage selon l'une des revendications précédentes, **caractérisé en ce que** la bande adhésive (5) comprend une hauteur comprise entre 40 et 150 mm, de préférence entre 85 et 130 mm, et une largeur comprise entre 100 et 300 mm, de préférence entre 155 et 220.

7. Suremballage selon l'une des revendications précédentes, **caractérisé en ce que** la poignée (9) comprend une largeur d'environ 25 à 40 mm.
